# EUROPÄISCHE PATENTSCHRIFT

(11) **EP 3 832 673 B1**
(45) Veröffentlichungstag und Bekanntmachung des Hinweises auf die Patenterteilung: **30.04.2025**
(21) Anmeldenummer: 20211311.4
(22) Anmeldetag: 02.12.2020
(51) Int. Cl.: H01C 1/02, H01C 1/08, H01C 1/14, H01C 7/02, H01C 1/084

(54) **BEHÄLTERHEIZUNG, TANKHEIZUNG MIT PTC HEIZELEMENT**
CONTAINER HEATER, TANK HEATER WITH PTC HEATING ELEMENT
CHAUFFAGE DE RÉSERVOIR AVEC ÉLÉMENT CHAUFFANT PTC

(30) Priorität: 04.12.2019 DE 102019132998
(43) Veröffentlichungstag der Anmeldung: 09.06.2021
(73) Patentinhaber: Eichenauer Heizelemente GmbH & Co. KG, 76870 Kandel (DE)
(72) Erfinder: Allendorf, Fred, 76751 Jockgrim (DE); Schlachter, Ulrich, 76863 Herxheim (DE); Walter, Steffen, 76199 Karlsruhe (DE)
(74) Vertreter: Twelmeier Mommer & Partner

(56) Entgegenhaltungen:
- EP-A1- 3 428 438
- EP-A1- 3 537 849
- DE-A1- 102014 108 074

## Beschreibung

Die Erfindung geht von einer Behälterheizung mit den im Oberbegriff des Anspruch 1 angegebenen Merkmalen aus, wie sie beispielsweise aus DE 10 2018 105 222 A1 sowie DE 10 2014 108 074 A1 bekannt ist. Ähnliche Behälterheizungen sind aus EP 3 428 438 A1 und EP 3 537 849 A1 bekannt.

Behälterheizungen werden in Kraftfahrzeugen unter anderem für Tanks benötigt, die korrosive Flüssigkeiten wie etwa Harnstofflösung enthalten. Entsprechende Tankheizungen haben ein Kunststoffgehäuse, das eine Heizerbaugruppe vor Kontakt mit korrosiver Flüssigkeit schützt und ein Gehäuse eines elektrischen Steckverbinders bildet, über den die Heizerbaugruppe an eine Stromquelle angeschlossen werden kann.

Aufgabe der vorliegenden Erfindung ist, es einen Weg aufzuzeigen wie im Rahmen einer kostengünstigen Fertigung die Lage des Steckverbindergehäuses einer solchen Behälterheizung mit einer höheren Flexibilität gewählt werden kann.

Diese Aufgabe wird durch eine Behälterheizung mit den im Anspruch 1 angegebenen Merkmalen gelöst. Vorteilhafte Weiterbildungen der Erfindung sind Gegenstand von Unteransprüchen.

Bei einer erfindungsgemäßen Behälterheizung wird der Kontakt zwischen Kontaktzunge und Kontaktblech nicht durch freie Verdrahtung hergestellt, sondern es besteht über die Kontaktzungen jeweils elektrischer Kontakt zu einem Blechstreifen, der in dem Innenraum mit einer Vorderseite jeweils an einem Kontaktblech, das einen ersten Teil der PTC-Widerstände elektrisch kontaktiert, und mit einer Rückseite jeweils an einem Kontaktblech, das einen zweiten Teil der PTC-Widerstände elektrisch kontaktiert, anliegt.

Bei einer möglichen Ausgestaltung der Erfindung hat der Blechstreifen einen Abschnitt, der zwischen einem ersten Kontaktblech, das einen ersten Teil der PTC-Widerstände elektrisch kontaktiert, und einem zweiten Kontaktblech, das einen zweiten Teil der PTC-Widerstände elektrisch kontaktiert, liegt. Dieser Abschnitt liegt mit seiner Vorderseite an dem ersten Kontaktblech und mit seiner der Vorderseite gegenüber liegenden Rückseite an dem zweiten Kontaktblech an.

Die PTC-Heizwiderstände einer erfindungsgemäßen Behälterheizung sind also in zwei Gruppen unterteilt, die jeweils wenigstens einen PTC-Heizwiderstand enthalten. Jede dieser beiden Gruppen wird von jeweils zwei Kontaktblechen elektrisch kontaktiert, zwischen denen PTC-Heizwiderstände gehalten sind.

Die Anzahl der für eine geforderte Heizleistung benötigten PTC-Heizwiderstände kann praktisch beliebig auf diese beiden Gruppen verteilt werden und so der Ort, an dem die Kontaktbleche die beiden Blechstreifen elektrisch kontaktieren passend zu einer gewünschten Lage des Steckverbinders an dem Kunststoffgehäuse der Behälterheizung gewählt werden. Eine unnötige Länge der Blechstreifen, die zu den Kontaktzungen führen, lässt sich somit vermeiden.

Eine vorteilhafte Ausführungsform der Erfindung betrifft eine Behälterheizung mit einer Heizerbaugruppe, die mehrere keramische PTC-Heizwiderstände enthält, einem Kunststoffgehäuse, das die PTC-Heizwiderstände umgibt und ein Gehäuse eines elektrischen Steckverbinders bildet, wobei das Gehäuse des Steckverbinders einen Boden aufweist, der einen die PTC-Heizwiderstände enthaltenden abgedichteten Innenraum des Kunststoffgehäuses von einem Außenraum trennt und aus dem Kontaktzungen des Steckverbinders herausragen, dadurch gekennzeichnet, dass über die Kontaktzungen jeweils elektrischer Kontakt zu einem Blechstreifen besteht, der einen zwischen zwei Kontaktblechen liegenden Abschnitt aufweist, wobei dieser Abschnitt in dem Innenraum mit einer Vorderseite jeweils an einem ersten der beiden Kontaktbleche, das einen ersten Teil der PTC-Heizwiderstände elektrisch kontaktiert, und mit einer Rückseite jeweils an einem zweiten der beiden Kontaktbleche, das einen zweiten Teil der PTC-Heizwiderstände elektrisch kontaktiert, anliegt.

Vorteilhaft lässt sich die erfindungsgemäße Behälterheizung so ausführen, dass die Stromrichtung in den beiden Gruppen genau umgekehrt ist. Die von den Heizströmen der beiden Gruppen erzeugten Magnetfelder kompensieren sich dann teilweise. Vorteilhaft lässt sich somit die Stärke des durch den Heizstrom insgesamt erzeugten Magnetfelds reduzieren und die elektromagnetische Verträglichkeit der Behälterheizung verbessern.

Eine vorteilhafte Weiterbildung der Erfindung sieht vor, dass die Blechstreifen jeweils mit dem an ihrer Vorderseite und dem an ihrer Rückseite anliegenden Kontaktblech verschweißt sind. Auf diese Weise lässt sich ein zuverlässiger elektrischer Kontakt gewährleisten und zudem eine gut handhabbare Einheit vormontieren.

Die Kontaktbleche sind bevorzugt L-förmig gebogen und liegen jeweils mit einem ersten Schenkel an einem der Blechstreifen und mit einem zweiten Schenkel an PTC-Heizwiderständen an. Auf diese Weise lässt sich erreichen, dass die PTC-Heizwiderstände alle in derselben geometrischen Ebene angeordnet sind, was eine effiziente Abfuhr der von ihnen erzeugten Wärme erleichtert. Weiterhin können die PTC auch dicht nebeneinander angeordnet sein, da bei der bevorzugten Ausführung wenig Platz in der PTC-Ebene für die Anschlusstechnik benötigt wird.

Eine weitere vorteilhafte Weiterbildung der Erfindung sieht vor, dass der erste Teil der PTC-Heizwiderstände in einem ersten Kunststoffrahmen und der zweite Teil der PTC-Heizwiderstände in einem zweiten Kunststoffrahmen gehalten ist. Auf diese Weise lässt sich die Vormontage zu einer gut handhabbaren Baugruppe erleichtern, insbesondere, wenn die Blechstreifen mit den an ihnen anliegenden Kontaktblechen verschweißt sind. Es ist aber auch möglich, alle PTC-Heizwiderstände in einem einzigen Kunststoffrahmen zu halten.

Bevorzugt ist jeweils mindestens eines der beiden Kontaktbleche mit einem Kunststoffrahmen verrastet, beispielsweise indem das Kontaktblech abgewinkelte Laschen mit Öffnungen aufweist, in die Rastvorsprünge des Kunststoffrahmens eingreifen. Möglich ist auch, dass jeweils beide an einem PTC anliegende Kontaktbleche mit einem Kunststoffrahmen verrastet sind.

Eine weitere vorteilhafte Weiterbildung der Erfindung sieht vor, dass die Kontaktzungen Teil des Blechstreifens sind, zu dem über sie Kontakt besteht. Vorteilhaft lässt sich so die Fertigung vereinfachen. Es ist aber auch möglich, dass die Kontaktzungen über separate Leiter Kontakt zu den Blechstreifen haben.

Die Blechstreifen haben bevorzugt Abschnitte aus unterschiedlichem Metall. Beispielsweise kann ein vorderer Abschnitt aus elektrisch gut leitendem Metall wie etwa Bronze die Kontaktzungen bilden und ein hinterer Abschnitt der Blechstreifen aus korrosionsbeständigem Metall, beispielsweise Edelstahl, sein. Auf diese Weise können die Kontaktzungen einen sehr guten elektrischen Kontakt zu einer Stromversorgung mit einem vorteilhaft geringen Übergangswiderstand ermöglichen, so dass in dem Steckgehäuse nur wenig Verlustwärme abfällt und Schäden durch eine schlechte Kontaktierung zuverlässig vermieden werden. In dem von dem Kunststoffgehäuse umschlossenen Innenraum wäre ein Werkstoff wie Kupfer im Falle einer Leckage aber problematisch, da dies zu einer unkontrollierten chemischen Reaktion führen könnte. In dem Innenraum des Kunststoffgehäuses wird bevorzugt korrosionsbeständiges Metall wie Edelstahl verwendet, beispielsweise V4A Stahl.

Die Blechstreifenabschnitte aus korrosionsbeständigem Metall können aus dem Boden des Steckverbinders herausragen. Die Verbindungsstelle zwischen den Kontaktzungen und den Blechstreifen liegt dann im Außenraum der Behälterheizung. Bevorzugt befindet sich die Verbindungsstelle zwischen Kontaktzungen und korrosionsbeständigen Blechstreifen in dem Boden des Steckverbindergehäuses, beispielsweise indem die Verbindungsstelle bei der Herstellung des Steckverbindergehäuses mit Kunststoff umspritzt wurde.

Eine vorteilhafte Weiterbildung der Erfindung sieht vor, dass die Kontaktzungen aus elektrisch gut leitendem Metall mit dem Blechstreifenabschnitt aus korrosionsbeständigem Metall verschweißt sind. Bevorzugt sind dabei die Stirnseiten der Teil-Blechstreifen miteinander verschweißt. Alternativ kann aber auch ein Endabschnitt der Kontaktzungen mit den Blechstreifen überlappen.

Das gut leitende Metall, aus dem die Kontaktzungen sind, hat bevorzugt eine Leitfähigkeit von wenigstens 7 MS/m. Gut geeignet sind beispielsweise Legierungen auf Basis von Kupfer, insbesondere Bronze, aber auch Aluminiumlegierungen oder gut leitender Stahl. Die Kontaktzungen können mit einem metallischen Überzug versehen sein, beispielsweise versilbert, vernickelt, verzinnt oder vergoldet. Vorteilhaft lässt sich so der Übergangswiderstand des Steckverbinders reduzieren.

Weitere Einzelheiten und Vorteile der Erfindung werden an einem Ausführungsbeispiel unter Bezugnahme auf die beigefügten Zeichnungen erläutert. Es zeigen:
- Fig. 1: ein Ausführungsbeispiel einer erfindungsgemäßen Behälterheizung;
- Fig. 2: eine Schnittansicht zu Fig. 1;
- Fig. 3: die Heizerbaugruppe der Behälterheizung mit Kontaktzungen des Steckverbinders;
- Fig. 4: die Heizerbaugruppe der Behälterheizung ohne Kunststoffrahmen; und
- Fig. 5: die Heizerbaugruppe mit Wärmeübertrager.

Die in den Figuren 1 und 2 gezeigte Behälterheizung ist als Tankheizung ausgeführt und enthält eine in Fig. 3 dargestellte Heizerbaugruppe 1, die an einem Wärmeübertrager 2 aus Metall, beispielsweise Aluminium, wie in Fig. 5 dargestellt, anliegt. Der Wärmeübertrager 2 kann einstückig ausgebildet sein oder aus mehreren separaten Teilen bestehen. Bei dem gezeigten Ausführungsbeispiel ist der Wärmeübertrager 2 aus drei einzelnen, gleichen Strangpressteilen 2a, 2b, 2c gebildet, die jeweils einen Durchgang 7 ausbilden, in welche die Heizerbaugruppe 1 eingreift. Dazu sind die separaten Wärmeübertragerteile 2a, 2b, 2c jeweils mit ihrem Durchgang 7 von zwei Stirnseiten auf die Heizerbaugruppe 1 aufgeschoben. Sind mehrere Wärmeübertragerteile, hier die beiden Teile 2b und 2c, von einer Seite aufgeschoben, so sind sie bevorzugt mit Abstand aufgeschoben. Nach dem Aufschieben ist die Heizerbaugruppe 1 in den Durchgängen 7 der Wärmeübertragerteile 2a, 2b, 2c verpresst.

Heizerbaugruppe 1 und Wärmeübertrager 2 sind von einem Kunststoffgehäuse 3 umgeben, das bei dem gezeigten Ausführungsbeispiel aus mehreren Teilen zusammengesetzt ist, beispielsweise einem Unterteil 31, einem Oberteil 32 und einem Gehäuse 33 eines elektrischen Steckverbinders. Die verschiedenen Teile des Kunststoffgehäuses 3 können miteinander verschweißt sein, beispielsweise das Unterteil 31 mit dem Oberteil 32, oder auf andere Weise fluiddicht miteinander verbunden sein. Beispielsweise ist zur Abdichtung zwischen dem Gehäuse 33 des elektrischen Steckverbinders und dem Oberteil 32 ein O-Ring 8 angeordnet.

Das Gehäuse 33 des elektrischen Steckverbinders hat einen Boden 34, aus dem Kontaktzungen 4a, 5a herausragen, über welche die Behälterheizung an eine Stromquelle angeschlossen werden kann. In dem Gehäuse 33 des Steckverbinders trennt der Boden 34 also einen Innenraum der Behälterheizung, in dem der Wärmeübertrager 2 und die Heizerbaugruppe 1 angeordnet sind, von einem Außenraum.

Die Kontaktzungen 4a, 5a aus elektrisch gut leitendem Metall, z.B. Kupfer, sind jeweils mit einem Blechstreifen 4b, 5b aus einem korrosionsbeständigen Metall elektrisch verbunden, der in dem Innenraum des Kunststoffgehäuses 3 angeordnet ist. Bei dem gezeigten Ausführungsbeispiel bilden die Kontaktzungen 4a, 5a zusammen mit den Blechstreifen 4b, 5b jeweils einen Verbund-Blechstreifen 4, 5, der durch den Boden 34 des Steckverbindergehäuses 33 hindurchragt. Die Kontaktzungen 4a, 5a bilden dabei jeweils einen vorderen Endabschnitt dieses Verbund-Blechstreifens 4, 5, während ein hinterer Endabschnitt 4b, 5b aus korrosionsbeständigem Metall im Innenraum der Behälterheizung angeordnet ist.

Die Kontaktzungen 4a, 5a sind aus elektrisch gut leitendem Metall, das eine elektrische Leitfähigkeit von wenigstens 7 MS/m hat, beispielsweise aus einer Kupferbasislegierung, während der hintere Endabschnitt 4b, 5b der Verbund-Blechstreifen 4, 5 aus korrosionsbeständigem Metall ist, beispielsweise aus Edelstahl ist. Die Verbund-Blechstreifen 4, 5 sind durch Verschweißen eines Blechstreifens aus elektrisch gut leitendem Metall mit einem Blechstreifen aus korrosionsbeständigem Metall hergestellt, insbesondere durch Verschweißen an den jeweiligen Stirnseiten.

Die Schweißnaht 6 -oder bei einer anderen Verbindung allgemeiner die Verbindungstelle- zwischen den Kontaktzungen 4a, 5a und dem jeweiligen Endabschnitt 4b, 5b aus korrosionsbeständigem Metall liegt nicht in dem abgedichteten Innenraum des Kunststoffgehäuses 3, sondern ist in den Boden 34 des Steckverbindergehäuses 33 eingebettet oder liegt zusammen mit den Kontaktzungen 4a, 5a in dem Außenraum. Bei der Herstellung des Steckverbindergehäuses 33 werden die Verbund-Blechstreifen 4, 5 mit Kunststoff umspritzt. Dabei kann insbesondere auch die Schweißnaht 6 zwischen den Kontaktzungen 4a, 5a und dem hinteren Abschnitt 4b, 5b der Verbund-Blechstreifen 4, 5 umspritzt werden, so dass die Schweißnaht 6 dann in dem Boden 34 liegt.

Die Kontaktzungen 4a, 5a können mit einem metallischen Überzug versehen sein, um einen Kontaktwiderstand des Steckverbinders zu miniminieren. Beispielsweise können die Kontaktzungen 4a, 5a versilbert sein.

Die Heizerbaugruppe 1 enthält mehrere keramische PTC-Heizwiderstände 11, die zwischen Kontaktblechen 12, 13 bzw 15, 16 angeordnet sind, die durch eine Isolatorschicht 14 von dem Wärmeübertrager 2a bzw 2b und 2c elektrisch isoliert sein können, beispielsweise aus Keramik, insbesondere Aluminiumoxid. Bei Anwendungen im Niedervoltbereich kann eines der beiden Kontaktbleche zusammen mit einem Wärmeübertrager 2 auf Masse liegen und braucht dann nicht elektrisch von ihm isoliert zu werden.

Ein Teil der PTC-Heizwiderstände 11 wird von einem ersten Kunststoffrahmen 20 und ein zweiter Teil von einem zweiten Kunststoffrahmen 21 gehalten. Jeder Kunststoffrahmen 20, 21 hält also wenigstens einen PTC-Heizwiderstand 11. Jeder der beiden Kunststoffrahmen 20, 21 trägt dabei zwei Kontaktbleche 12, 13 bzw. 15, 16 zwischen denen die von dem betreffenden Kunststoffrahmen gehaltenen PTC-Heizwiderstände 11 liegen. Fig. 4 zeigt die Heizerbaugruppe 1 zum besseren Verständnis ohne diese Kunststoffrahmen 20, 21.

Die Stromrichtung verläuft bei den PTC-Heizwiderständen 11 in den beiden Kunststoffrahmen jeweils entgegengesetzt. Wie Fig. 3 und Fig. 4 zeigen, verlaufen die Verbund-Blechstreifen 4, 5 zwischen den beiden Kunststoffrahmen 20, 21 hindurch und werden jeweils an ihrer Vorderseite und an ihrer Rückseite von Kontaktblechen 12, 13 bzw. 15, 16 elektrisch kontaktiert, die dort an ihnen anliegen. Die Kontaktbleche 12, 13 bzw. 15, 16 können mit dem dazwischen liegenden Abschnitt 4b bzw. 5b des Blechstreifens 4 bzw. 5 vorteilhaft verschweißt werden, insbesondere durch eine gemeinsame Schweißverbindung 17. Der Abschnitt 4b bzw. 5b des Blechstreifens 4 bzw. 5 bildet also mit den auf entgegen gesetzten Seiten an ihm anliegenden Abschnitten der Kontaktbleche 12, 16 bzw. 13, 15 einen Blechstapel.

Die Kontaktbleche 12, 13, 15, 16 sind jeweils L-förmig gebogen. Einer ihrer Schenkel liegt an dem Blechstreifen 4 bzw. 5 an, ihr anderer Schenkel liegt an dem oder den von ihnen elektrisch kontaktierten PTC-Heizwiderständen 11 an. Die Stromrichtung ist in dem oder den PTC-Heizwiderständen 11, die von dem ersten Kunststoffrahmen 20 gehalten werden, genau umgekehrt wie in dem oder den von dem zweiten Kunststoffrahmen 21 gehaltenen PTC-Heizwiderständen 11.

Bei dem gezeigten Ausführungsbeispiel ist jeweils eines der beiden Kontaktbleche 13, 16 jedes Kunststoffrahmens 20, 21 mit dem Kunststoffrahmen 20, 21 verrastet, beispielsweise indem die Kontaktbleche 13, 16 abgewinkelte Laschen 22 mit Öffnungen aufweisen, in die Rastvorsprünge der Kunststoffrahmen 20, 21 eingreifen. Möglich ist auch, dass jeweils beide Kontaktbleche 12, 13 bzw. 15, 16 mit dem betreffenden Kunststoffrahmen 20, 21 verrastet sind.

### Bezugszeichenliste

- 1: Heizerbaugruppe
- 2: Wärmeübertrager
- 2a: Wärmeübertragerteil
- 2b: Wärmeübertragerteil
- 2c: Wärmeübertragerteil
- 3: Kunststoffgehäuse
- 4: Verbund-Blechstreifen
- 4a: Kontaktzunge
- 4b: Blechstreifen
- 5: Verbund-Blechstreifen
- 5a: Kontaktzunge
- 5b: Blechstreifen
- 6: Schweißnaht
- 7: Durchgang
- 8: O-Ring
- 11: PTC-Heizwiderstand
- 12: Kontaktblech
- 13: Kontaktblech
- 14: Isolatorschicht
- 15: Kontaktblech
- 16: Kontaktblech
- 17: Schweißverbindung
- 20: Kunststoffrahmen
- 21: Kunststoffrahmen
- 22: Lasche
- 31: Unterteil
- 32: Oberteil
- 33: Steckverbindergehäuse
- 34: Boden

## Patentansprüche

1. Behälterheizung mit
einer Heizerbaugruppe (1), die mehrere keramische PTC-Heizwiderstände (11) enthält,
einem Kunststoffgehäuse (3), das die PTC-Heizwiderstände (11) umgibt und ein Gehäuse (33) eines elektrischen Steckverbinders bildet,
wobei das Gehäuse (33) des Steckverbinders einen Boden (34) aufweist, der einen die PTC-Heizwiderstände (11) enthaltenden abgedichteten Innenraum des Kunststoffgehäuses (3) von einem Außenraum trennt und aus dem Kontaktzungen (4a, 5a) des Steckverbinders herausragen,
**dadurch gekennzeichnet, dass**
über die Kontaktzungen (4a, 5a) jeweils elektrischer Kontakt zu einem Blechstreifen (4, 5) besteht, der in dem Innenraum mit einer Vorderseite jeweils an einem Kontaktblech (12, 13), das einen ersten Teil der PTC-Heizwiderstände (11) elektrisch kontaktiert, und mit einer Rückseite jeweils an einem Kontaktblech (15, 16), das einen zweiten Teil der PTC-Heizwiderstände (11) elektrisch kontaktiert, anliegt.

2. Behälterheizung nach Anspruch 1, **dadurch gekennzeichnet, dass** die Stromrichtung in dem ersten Teil der PTC-Heizwiderstände (11) umgekehrt zur Stromrichtung des zweiten Teils der PTC-Heizwiderstände (11) verläuft.

3. Behälterheizung nach einem der vorstehenden Ansprüche, **dadurch gekennzeichnet, dass** die Blechstreifen (4, 5) jeweils mit dem an ihrer Vorderseite und dem an ihrer Rückseite anliegenden Kontaktblech (12, 13, 15, 16) durch eine gemeinsame Schweißverbindung (17) verschweißt sind.

4. Behälterheizung nach einem der vorstehenden Ansprüche, **dadurch gekennzeichnet, dass** der erste Teil der PTC-Heizwiderstände (11) in einem ersten Kunststoffrahmen (20) und der zweite Teil der PTC-Heizwiderstände (11) in einem zweiten Kunststoffrahmen (21) gehalten ist.

5. Behälterheizung nach Anspruch 4, **dadurch gekennzeichnet, dass** die Blechstreifen (4, 5) zwischen den beiden Kunststoffrahmen (20, 21) hindurch verlaufen..

6. Behälterheizung nach einem der vorstehenden Ansprüche, **dadurch gekennzeichnet, dass** die Kontaktzungen (4a, 5a) jeweils Teil des Blechstreifens (4, 5) sind, zu dem über sie elektrischer Kontakt besteht.

7. Behälterheizung nach Anspruch 6, **dadurch gekennzeichnet, dass** die Blechstreifen (4, 5) einen vorderen Abschnitt, der als Kontaktzunge (4a, 5a) aus dem Boden (34) herausragt, und einen hinteren Abschnitt (4b, 5b), an dessen Vorder- und Rückseite Kontaktbleche (12, 13, 15, 16) anliegen, aufweisen.

8. Behälterheizung nach Anspruch 7, **dadurch gekennzeichnet, dass** der vordere Abschnitt (4a, 5a) aus einem elektrisch gut leitenden Metall und der hintere Abschnitt (4b, 5b) aus einem korrosionsbeständigen Metall ist.

9. Behälterheizung nach einem der vorstehenden Ansprüche, **dadurch gekennzeichnet, dass** die Kontaktbleche (12, 13, 15, 16) L-förmig gebogen sind und jeweils mit einem ersten Schenkel an einem der Blechstreifen (4, 5) und mit einem zweiten Schenkel an PTC-Heizwiderständen (11) anliegen.

10. Behälterheizung nach einem der vorstehenden Ansprüche, **dadurch gekennzeichnet, dass** die PTC-Heizwiderstände (11) alle in derselben Ebene angeordnet sind.

11. Behälterheizung nach einem der vorstehenden Ansprüche, **dadurch gekennzeichnet, dass** in dem Kunststoffgehäuse (3) ein Wärmeübertrager (2) aus Metall angeordnet ist, der einen Durchgang (7) aufweist, mit dem er auf die Heizerbaugruppe (1) aufgeschoben ist.

12. Behälterheizung nach Anspruch 11, **dadurch gekennzeichnet, dass** der Wärmeübertrager (2) mehrere separate Wärmeübertragerteile (2a, 2b, 2c) aufweist, die jeweils einen Durchgang (7) aufweisen und die Wärmeübertragerteile (2a, 2b, 2c) von zwei Stirnseiten auf die Heizerbaugruppe (1) aufgeschoben sind.

13. Behälterheizung nach einem der vorstehenden Ansprüche, **dadurch gekennzeichnet, dass** ein erster der Blechstreifen (4) einen Abschnitt (4b) aufweist, der zwischen den beiden Kontaktblechen (12, 16 bzw. 13, 15) liegt, die an ihm anliegen, und ein zweiter der Blechstreifen (5) einen Abschnitt (5b) aufweist, der zwischen den beiden Kontaktblechen (13, 15 bzw. 12, 16) liegt, die an ihm anliegen.

14. Behälterheizung nach einem der vorstehenden Ansprüche, **dadurch gekennzeichnet, dass** die Kontaktbleche (12, 13, 15, 16) jeweils an dem Endabschnitt (4b, 5b) eines der Blechstreifen (4, 5) anliegen.

15. Behälterheizung nach einem der vorstehenden Ansprüche, **dadurch gekennzeichnet, dass** die Blechstreifen (4, 5) jeweils nur einen einzigen Abschnitt (4b, 5b) aufweisen, an dem Kontaktbleche (12, 13, 15, 16) anliegen.

## Claims

1. Container heater with
a heater assembly (1) containing a plurality of ceramic PTC heating resistors (11),
a plastic housing (3) which surrounds the PTC heating resistors (11) and forms a housing (33) of an electrical plug connector,
wherein the housing (33) of the plug connector has a base (34) which separates a sealed inner space of the plastic housing (3) containing the PTC heating resistors (11) from an outer space and from which contact tongues (4a, 5a) of the plug connector protrude,
**characterised in that**
electrical contact is made via the contact tongues (4a, 5a) to a respective sheet metal strip (4, 5), each of which in the inner space abuts with a front side a contact plate (12, 13), which electrically contacts a first part of the PTC heating resistors (11), and with a rear side abuts a contact plate (15, 16), which electrically contacts a second part of the PTC heating resistors (11).

2. Container heater according to claim 1, **characterised in that** the direction of current in the first part of the PTC heating resistors (11) is the reverse of the direction of current in the second part of the PTC heating resistors (11).

3. Container heater according to any one of the preceding claims, **characterised in that** the metal strips (4, 5) are each welded to the contact plate (12, 13, 15, 16) abutting their front side and to the contact plate (12, 13, 15, 16) abutting their rear side by a common weld (17).

4. Container heater according to any one of the preceding claims, **characterised in that** the first part of the PTC heating resistors (11) is held in a first plastic frame (20) and the second part of the PTC heating resistors (11) is held in a second plastic frame (21).

5. Container heater according to claim 4, **characterised in that** the sheet metal strips (4, 5) pass between the two plastic frames (20, 21).

6. Container heater according to any one of the preceding claims, **characterised in that** the contact tongues (4a, 5a) are each part of the sheet metal strip (4, 5) to which electrical contact is made via them.

7. Container heater according to claim 6, **characterised in that** the sheet metal strips (4, 5) have a front section, which projects out of the base (34) as a contact tongue (4a, 5a), and a rear section (4b, 5b), against the front and rear sides of which contact plates (12, 13, 15, 16) rest.

8. Container heater according to claim 7, **characterised in that** the front section (4a, 5a) is made of an electrically highly conductive metal and the rear section (4b, 5b) is made of a corrosion-resistant metal.

9. Container heater according to any one of the preceding claims, **characterised in that** the contact plates (12, 13, 15, 16) are bent in an L-shape and each abut with a first leg one of the metal strips (4, 5) and with a second leg PTC heating resistors (11).

10. Container heater according to any one of the preceding claims, **characterised in that** the PTC heating resistors (11) are all arranged in the same plane.

11. Container heater according to any one of the preceding claims, **characterised in that** a heat exchanger (2) made of metal is arranged in the plastic housing (3), said heat exchanger comprising has a passage (7) with which it is stuck onto the heater assembly (1).

12. Container heater according to claim 11, **characterised in that** the heat exchanger (2) has a plurality of separate heat exchanger parts (2a, 2b, 2c), each of which has a passage (7) and the heat exchanger parts (2a, 2b, 2c) are stuck onto the heater assembly (1) from two end faces.

13. Container heater according to any one of the preceding claims, **characterised in that** a first of the sheet metal strips (4) has a section (4b) which lies between the two contact plates (12, 16 or 13, 15) abutting it, and a second of the sheet metal strips (5) has a section (5b) which lies between the two contact plates (13, 15 or 12, 16) abutting it.

14. Container heater according to any one of the preceding claims, **characterised in that** the contact plates (12, 13, 15, 16) each abut the end section (4b, 5b) of one of the metal strips (4, 5).

15. Container heater according to any one of the preceding claims, **characterised in that** the sheet metal strips (4, 5) each have only a single section (4b, 5b) which contact plates (12, 13, 15, 16) abut.

## Revendications

1. Chauffage de réservoir comprenant
un ensemble de chauffage (1) contenant plusieurs résistances chauffantes CTP en céramique (11),
un boîtier en plastique (3) qui entoure les résistances chauffantes CTP (11) et forme le boîtier (33) d'un connecteur enfichable électrique,
dans lequel le boîtier (33) du connecteur possède une base (34) qui sépare un espace intérieur scellé du boîtier en plastique (3) contenant les résistances chauffantes CTP (11) d'un espace extérieur et duquel les languettes de contact (4a, 5a) du connecteur font saillie,
**caractérisé en ce que**
le contact électrique est établi par les languettes de contact (4a, 5a) avec une bande de tôle (4, 5) qui, à l'intérieur, s'appuie à l'avant sur une plaque de contact (12, 13) qui établit le contact électrique avec une première partie des résistances chauffantes CTP (11), et à l'arrière sur une plaque de contact (15, 16) qui établit le contact électrique avec une seconde partie des résistances chauffantes CTP (11).

2. Chauffage de réservoir selon la revendication 1, **caractérisé en ce que** le sens de courant dans la première partie des résistances chauffantes PTC (11) est l'inverse du sens de courant dans la seconde partie des résistances chauffantes PTC (11).

3. Chauffage de réservoir selon l'une des revendications précédentes, **caractérisé en ce que** les bandes de tôle (4, 5) sont chacune soudées à la plaque de contact (12, 13, 15, 16) adjacente à leur face avant et adjacente à leur face arrière par un joint soudé commun (17).

4. Chauffage de réservoir selon l'une des revendications précédentes, **caractérisé en ce que** la première partie des résistances chauffantes CTP (11) est maintenue dans un premier cadre en plastique (20) et que la seconde partie des résistances chauffantes CTP (11) est maintenue dans un second cadre en plastique (21).

5. Chauffage de réservoir selon la revendication 4, **caractérisé en ce que** les bandes de tôle (4, 5) s'étendent entre les deux cadres en plastique (20, 21).

6. Chauffage de réservoir selon l'une des revendications précédentes, **caractérisé en ce que** les languettes de contact (4a, 5a) font chacune partie d'une bande de tôle (4, 5) avec laquelle un contact électrique est établi par leur intermédiaire.

7. Chauffage de réservoir selon la revendication 6, **caractérisé en ce que** les bandes de tôle (4, 5) ont une section avant qui dépasse de la base (34) sous forme de languette de contact (4a, 5a), et une section arrière (4b, 5b), contre les côtés avant et arrière de laquelle les plaques de contact (12, 13, 15, 16) s'appuient.

8. Chauffage de réservoir selon la revendication 7, **caractérisé en ce que** la section avant (4a, 5a) est constituée d'un métal de haute conductivité électrique et que la section arrière (4b, 5b) est constituée d'un métal résistant à la corrosion.

9. Chauffage de réservoir selon l'une des revendications précédentes, **caractérisé en ce que** les plaques de contact (12, 13, 15, 16) sont pliées en forme de L et s'appuient chacune avec une première branche sur l'une des bandes métalliques (4, 5) et avec une seconde branche sur les résistances chauffantes PTC (11).

10. Chauffage de réservoir selon l'une des revendications précédentes, **caractérisé en ce que** les résistances chauffantes PTC (11) sont toutes disposées sur le même plan.

11. Chauffage de réservoir selon l'une des revendications précédentes, **caractérisé en ce qu'**un échangeur de chaleur (2) en métal est placé dans le boîtier en plastique (3), qui possède un passage (7) par lequel il est repoussé sur l'ensemble de chauffange (1).

12. Chauffage de réservoir selon la revendication 11, **caractérisé en ce que** l'échangeur de chaleur (2) comporte plusieurs parties distinctes d'échangeur de chaleur (2a, 2b, 2c), chacune comportant un passage (7), et que les parties d'échangeur de chaleur (2a, 2b, 2c) sont repoussées sur l'ensemble de chauffage (1) à partir de deux faces d'extrémité.

13. Chauffage de réservoir selon l'une des revendications précédentes, **caractérisé en ce que** l'une première des bandes de tôle (4) présente une section (4b) qui se trouve entre les deux plaques de contact (12, 16 ou 13, 15) qui s'appuient contre elle, et une deuxième des bandes de tôle (5) présente une section (5b) qui se trouve entre les deux plaques de contact (13, 15 ou 12, 16) qui s'appuient contre elle.

14. Chauffage de réservoir selon l'une des revendications précédentes, **caractérisé en ce que** les plaques de contact (12, 13, 15, 16) s'appuient chacune sur la partie terminale (4b, 5b) d'une des bandes de tôle (4, 5).

15. Chauffage de réservoir selon l'une des revendications précédentes, **caractérisé en ce que** les bandes de tôle (4, 5) ne possèdent chacune qu'une seule section (4b, 5b) contre laquelle s'appuient les plaques de contact (12, 13, 15, 16).
